# FASCICULE DE BREVET EUROPEEN

(11) **EP 0 256 040 B1**
(45) Date de publication et mention de la délivrance du brevet: **19.04.1989**
(21) Numéro de dépôt: 87900662.5
(22) Date de dépôt: 12.01.1987
(51) Int. Cl.: A47F 1/12

(54) **PRESENTOIR DE MAGASIN DU TYPE COMPORTANT DES BROCHES**
AUSSTELLUNGSVORRICHTUNG MIT TRAGSTÄNDERN
DISPLAY UNIT COMPRISING PINS

(30) Priorité: 27.01.1986 FR 8601203
(43) Date de publication de la demande: 24.02.1988
(73) Titulaire: SOCIETE VYNEX SA, F-08160 Flize (FR)
(72) Inventeur: DECHIROT, Jean-Pierre, F-08200 Sedan (FR)
(74) Mandataire: Gérardin, Robert Jean René
(86) Numéro de dépôt international: FR8700007
(87) Numéro de publication internationale: WO8704328

(56) Documents cités:
- FR-A- 2 419 702
- FR-A- 2 527 913
- US-A- 2 311 749
- US-A- 2 939 619

## Description

La présente invention concerne un presentoir de magasin conformément au préambule de la revendication 1.

Il est connu d'utiliser des dispositifs de rappel, vers l'avant, d'objets ou d'articles suspendus aux broches de présentoirs, en vue de faciliter leur identification et leur prélèvement par les acheteurs. Il s'agit généralement de dispositifs à ressort, travaillant à la compression, guidés par les broches.

On connaît déjà des dispositifs de rappel parmi lesquels nous pouvons citer ceux décrits dans les brevets ou demandes de brevet suivants:
- demande de brevet français FR-A-2 570 151 ayant pour objet un presentoir de magasin de conditionnements de produits, comprenant essentiellement un ressort constitué alternativement de spires de deux diamètres différents, guidé par une ou plusieurs tiges insérées entre les spires de grand diamètre et les spires de petit diamètre et supportant les articles rappelés vers l'avant.
- brevet français n° FR-A-2 527 913 concernant un presentoir de magasin permettant, par l'intermédiaire d'une plaquette coulissante verticale, la mise en avant d'articles suspendus à une broche simple ou à des broches doubles; chaque broche comporte un élément de compression du type ressort, empilé et coulissant librement sur celle ci, dont l'extrémité arrière prend appui sur une bague préalablement enfilée sur chaque broche et dont l'extrémité avant s'encastre dans un coulisseau monté sur la broche et solidaire de la plaquette servant de poussoir.
- brevet américain US-A-4 475 658 ayant pour objet un presentoir de magasin de conditionnements d'articles, comprenant essentiellement un ressort conique de compression, guidé par une broche traversant les spires et supportant les articles rappelés en permanence vers l'avant.

Les dispositifs décrits dans les brevets FR-A-2 570 151 et US-A-4 475 658 ne peuvent rappeler, sur une grande longueur, des conditionnements quelconques, compte-tenu de la disposition du ressort, et exigent la réalisation de ressorts particuliers.

La demande de brevet FR-A-2 527 913, décrit un dispositif de réalisation assez compliquée, limitant la longueur utile de chaque broche dans une proportion importante, du fait de la présence du ressort et du coulisseau.

Le brevet américain US-A-2 311 749 décrit un distributeur d'épingles à cheveux, comportant plusieurs broches support d'épingles, équipées chacune d'un dispositif à ressort travaillant à l'extension, relié à une traverse, assurant le rappel permanent des épingles à cheveux contre une butée située à l'une des extrémités de chaque broche. Afin de ne pas réduire la longueur utile des broches, chaque ressort entraîne un poussoir coulissant vers ladite butée, par l'intermédiaire d'un galet de renvoi à 180 monté sur un axe situé au delà de la butée.

Le ressort et son galet de renvoi sont disposés dans un plan vertical située parallèlement à la broche, en dehors du champ de déplacement des épingles; ce qui augmente l'encombrement de l'ensemble et en limite, à priori, la largeur utile.

La présente invention a pour but de remédier à ces inconvénients, car cette invention, telle qu'elle est caractérisée dans les revendications, résout le problème consistant à obtenir le rappel des sachets sur l'avant des broches doubles par des moyens simples, n'exigeant pas une fabrication spéciale de ressort, assurant un guidage régulier des conditionnements sur toute la longueur des dites broches en éliminant tout risque de coincement, sans augmenter l'encombrement; ceci, est obtenu par le fait que le ressort de rappel et son renvoi à 180° sont disposés à plat, entre les deux branches d'une broche double, dans le plan matérialisé par celles-ci et dans l'espace délimité par l'échancrure de la languette d'accrochage des conditionnements et que le poussoir coulissant est constitué d'une tôle pliée en U comportant, en dessous, des bords pliés à 90° vers l'intérieur et, sur l'avant, des pattes pliées à 90° vers l'extérieur, transmettant l'effort de poussée aux conditionnements dans l'axe de la broche.

Les avantages obtenus grâce à cette invention, consistent essentiellement en ceci, que, lorsque le consommateur prélève un conditionnement sur la broche, le ressort de rappel rapproche le poussoir coulissant et les conditionnements restant vers le nez de la broche, en comblant l'espace libéré sur celle-ci, que la dimension des pattes du poussoir coulissant, déployées latéralement vers l'avant, permettent d'obtenir une bonne répartition de la poussée due à l'action du ressort sur les conditionnements tout en maintenant ceux-ci dans un plan rigoureusement perpendiculaire aux broches et qu'il ne modifie pas la capacité de celles-ci.

D'autres avantages apparaîtront dans la description qui va suivre d'un dispositif de rappel de sachets de conditionnement selon l'invention, donné à titre d'exemple non limitatif, au regard des dessins annexés sur lesquels
- La figure 1, représente une vue de côté, en coupe longitudinale, du dispositif monté sur une broche.
- la figure 2 représente, une vue de dessus du dispositif, monté sur une broche.
- la figure 3 représente, une coupe transversale de l'ensemble, au niveau du téton de renvoi du ressort.
- la figure 4 représente, une vue de face du poussoir coulissant.

Le dispositif est constitué essentiellement de la broche 1, sous laquelle ont été soudées, sur l'arrière, une traverse d'accrochage du ressort 5 et, sur l'avant, une traverse 3, sur le dessus de laquelle est fixé un téton cylindrique 4 à gorge 4a, constituant le renvoi à 180°, d'un ressort 5 et d'un poussoir coulissant 6.

Le ressort 5 est fixé, par une extrémité, à la traverse 2 soudée à l'arrière de la broche double, en dessous de celle-ci et, par l'autre extrémité, au poussoir coulissant 6, par l'intermédiaire de l'orifice 6a, après avoir été renvoyé vers celui-ci par le téton à gorge 4 fixé sur la traverse 3, soudée sur l'avant de la broche 1, à proximité du nez la de celle-ci; la hauteur du renvoi 4 est au plus, égale au diamètre des branches de la broche 1.

Comme on le remarque sur les figures 1 et 2, le ressort 5 est accroché au poussoir coulissant 6 par l'intermédiaire d'un orifice 6a, percé en bordure de la partie supérieure du poussoir coulissant 6, dans le plan de symétrie longitudinal de celui-ci. Ainsi, les conditionnements sont rappelés en permanence vers le nez la de la broche 1, qui sert de butée, par le poussoir coulissant 6, sous l'action du ressort 5. Pour maintenir les conditionnements perpendiculairement à la broche 1 et répartir l'effort de poussée sur une surface suffisante, le poussoir coulissant 6 est muni de pattes 6b déployées latéralement sur l'avant. Le ressort 5 est maintenu en place, dans son plan de travail, par la gorge 4a décolletée dans le téton de renvoi 4, quelle que soit la tension exercée sur le ressort.

La traverse 2, à laquelle est accrochée l'une des extrémités du ressort 5, déborde, par ses extrémités 2a, de chaque côté de la broche 1, de façon à servir de butée de déplacement vers l'arrière au poussoir coulissant 6, maintenu en place sur les branches de la broche double 1 par les bords rabattus 6a.

Comme on le voit sur les figures 3, le dispositif de rappel étant entièrement situé à l'intérieur de l'espace délimité par l'échancrure 7a existant dans la languette 7 permettant l'accrochage des conditionnements 8 aux broches-doubles 1, n'importe quel conditionnement dont la languette comporte une telle échancrure pourra être suspendu aux broches , quelle que soit les dimensions de celui-ci. Cette disposition se prêtant d'ailleurs, sans aucune restriction, à la présentation de conditionnements de grande largeur suspendus par l'intermédiaire de plusieurs broches, sous réserve, que leur languette comporte les échancrures correspondantes.

On remarque, sur la figure 4, que les pattes 6b pliées à 90° vers l'extérieur du coulisseau 6, ont un plan médian transversal confondu avec le plan défini par les axes des branches 1b et 1c de la broche double 1, ce qui permet de transmettre aux languettes de suspension 7 une poussée exercée dans l'axe de symétrie des deux broches; ce qui a pour effet de mantenir les languettes 7 perpendiculairement à la broche 1, quelle que soit leur position sur cette dernière.

## Revendications

1. Presentoir de magasin du type comportant des broches (1) pour le support de sachets ou de boîtes de conditionnement (8) muni d'un dispositif de rappel à ressort vers l'avant des broches comportant un poussoir (6) coulissant utilisant une broche (1) comme glissière, d'un dispositif de rappel à ressort vers l'avant des broches lequel poussoir (6) étant rappelé en permanence vers l'avant par l'intermédiaire du ressort (5) travaillant à l'extension reliée à une traverse, après passage de celui-ci autour d'un renvoi à 180° (4) situé sur l'avant, à proximité du nez de la broche (1) caractérisé en ce que le ressort de rappel (5) et son renvoi à 180° (4) sont disposés à plat, entre les deux branches d'une broche double (1) dans le plan matérialisé par celles-ci et dans l'espace délimité par l'échancrure (7a) de la languette d'accrochage (7) des conditionnements (8) et en ce que le poussoir coulissant (6) est constitué d'une tôle pliée en U, comportant, en dessous, des bords (6c) pliés à 90° vers l'intérieur et, sur l'avant, des pattes (6b), pliées à 90° vers l'extérieur, transmettant l'effort de poussée aux conditionnements (8) dans l'axe de la broche (1).

2. Dispositif selon la revendication 1, caractérisé en ce que le renvoi à 180° (4) est constitué d'un téton cylindrique, à gorge (4a), fixé sur le dessus d'une traverse (3) fixée sous le dessous de la broche (1), à proximité du nez (1a) de celle-ci.

3. Dispositif selon la revendication 2, caractérisé en ce que la hauteur du renvoi (4) est au plus égale au diamètre des branches de la broche (1).

4. Dispositif selon la revendication 1, caractérisé en ce que la traverse (2), à laquelle est accrochée l'une des extrémités du ressort (5), déborde de chaque côté de la broche (1) de façon à servir de butée de déplacement vers l'arrière au poussoir coulissant (6).

5. Dispositif selon les revendications 1 et 4, caractérisé en ce que la traverse (2) de fixation du ressort (5) est fixée sous la broche double (1).

6. Dispositif selon la revendication 1, caractérisé en ce que le ressort (5) est accroché au poussoir coulissant (6) par l'intermédiaire d'un orifice (6a), perçé en bordure de la partie supérieure du poussoir coulissant (6), dans le plan de symétrie longitudinal de celui-ci.

## Patentansprüche

1. Schaustelleinrichtung für Geschäfte, mit Dornen (1) zum Tragen von Säckchen oder Verpackungsschachteln (8), wobei eine Federvorschubeinrichtung zum vorderen Ende der Dorne vorgesehen ist, die ein gleitendes Druckstück (6) aufweist, das einen Dorn (1) als Gleitschiene verwendet, wobei das Druckstück (6) mit Hilfe der Feder (5) ständig nach vorne gedrückt wird, die auf der mit einem Querstück verbundenen Verlängerung arbeitet, und zwar nach einer Umlenkung (4) um 180°, die am vorderen Ende in der Nähe der Nase des Dornes (1) angeordnet ist, dadurch gekennzeichnet, daß die Vorschubfeder (5) und ihre Umlenkung (4) um 180° in einer Ebene zwischen den beiden Abschnitten eines Doppeldornes (1) in der Ebene angeordnet sind, die durch diese gebildet wird, und zwar in dem Raum, der von der Ausnehmung (7a) der Haltezunge (7) der Verpackungen (8) begrenzt wird, und daß das verschiebliche Druckstück (6) durch ein U-förmig gebogenes Blech gebildet wird, das unterhalb um 90° nach innen gebogene Ränder (6c) und nach vorne um 90° nach außen gebogene Klauen (6b) aufweist, die in der Achse des Dornes (1) die Druckkraft auf die Verpackungen (8) überträgt.

2. Einrichtung nach Anspruch 1, dadurch gekennzeichnet, daß die Umlenkung (4) um 180° durch einen zylindrischen Zapfen mit einer Führung (4a) gebildet ist, die oberhalb eines Querstückes (3) befestigt ist, das an der Unterseite des Dornes (1) nahe seines Endes (1 a) befestigt ist.

3. Einrichtung nach Anspruch 2, dadurch gekennzeichnet, daß die Höhe der Umlenkung (4) wenigstens gleich dem Durchmesser der Abschnitte des Dornes (1) ist.

4. Einrichtung nach Anspruch 1, dadurch gekennzeichnet, daß das Querstück (2), an dem eines der Enden der Feder (5) verankert ist, auf jeder Seite des Dornes (1) hervorragt, derart daß es als Anschlag der Verschiebung nach hinten für das verschiebliche Druckstück (6) dient.

5. Einrichtung nach den Ansprüchen 1 und 4, dadurch gekennzeichnet, daß das Querstück (2) zur Befestigung der Feder (5) unter dem Doppeldorn (1) befestigt ist.

6. Einrichtung nach Anspruch 1, dadurch gekennzeichnet, daß die Feder (5) am verschieblichen Druckstück (6) mit Hilfe einer Öffnung (6a) verankert ist, die im Rand des oberen Abschnittes des verschieblichen Druckstückes (6) in der Längssymmetrieebene vorgesehen ist.

## Claims

1. Shop display stand of the type comprising spindles (1) for the support of packaging bags or boxes (8), provided with a spring device for movement towards the front of the spindles, comprising a sliding pushing member (6) using a spindle (1) as a slide, said pushing member (6) being permanently moved forward by means of the spring (5) operating in extension and connected to a cross-bar, after it has passed around a 180° returning device (4) situated forward, in the vicinity of the nose of the spindle (1), characterized in that the return spring (5) and its 180° return device (4) are laid flat, between the two branches of a double spindle (1) in the plane materialized by them and within the space defined by the cut out part (7a) of the hooking tongue (7) of the packaged articles (8), and in that the sliding pushing member (6) is made up of a metal sheet plate bent U-shaped, comprising, below, edges (6c) folded to 90° inwards and, forward, lugs (6b) folded to 90° outwards, transmitting the thrust to the packaged articles (8) along the axis of the spindle (1).

2. Shop display stand according to claim 1, characterized in that the 180° return device (4) is made up of a cylindrical stud, with a throat (4a), secured on the top of a cross-bar (3) secured under the spindle (1) in the vicinity of the nose (1a) of the latter.

3. Shop display stand according to claim 2, characterised in that the height of the return device (4) is at most equal to the diameter of the branches of the spindle (1).

4. Shop display stand according to claim 1, characterized in that the cross-bar (2) to which one of the ends of the spring (5) is hooked protrudes on each side of the spindle (1) so as to act as a stop to the rearward movement of the sliding pushing member (6).

5. Shop display stand according to claims 1 and 4, characterized in that the cross-bar (1) for securing the spring (5) is fixed under the double spindle (1).

6. Shop display stand according to claim 1, characterized in that the spring (5) is hooked to the sliding pushing member (6) using a hole (6a) drilled in the region of the border of the upper part of the sliding pushing member (6) in the longitudinal plane of symmetry of the latter.
